# EUROPÄISCHE PATENTSCHRIFT

(11) **EP 1 722 736 B1**
(45) Veröffentlichungstag und Bekanntmachung des Hinweises auf die Patenterteilung: **01.08.2007**
(21) Anmeldenummer: 05715023.7
(22) Anmeldetag: 24.02.2005
(51) Int. Cl.: A61H 1/00, A61H 15/00

(54) **MASSAGEARM**
MASSAGE ARM
BRAS DE MASSAGE

(30) Priorität: 25.02.2004 DE 202004003068 U
(43) Veröffentlichungstag der Anmeldung: 22.11.2006
(73) Patentinhaber: OKIN Gesellschaft für Antriebstechnik mbH, 51645 Gummersbach (DE)
(72) Erfinder: SCHEFTHALER, Uwe, 84416 Taufkirchen/Vils (DE)
(74) Vertreter: Stachow, Ernst-Walther
(86) Internationale Anmeldenummer: PCT/DE2005/000319
(87) Internationale Veröffentlichungsnummer: WO 2005/082309

(56) Entgegenhaltungen:
- WO-A-01/74289
- WO-A-99/59516
- US-A- 1 709 170
- US-A- 1 799 807
- US-A- 4 454 867
- US-A- 5 755 677

## Beschreibung

Die Erfindung betrifft einen Massagearm mit einem Massageelement für eine in einen Massagesessel oder dergleichen einsetzbare Massageeinheit, wobei der Massagearm an mindestens eine durch einen Antrieb in der Massageeinheit bewegbare Achse anlenkbar ist und mit dem Massageelement durch ein Kugelgelenk verbunden ist, wobei das Kugelgelenk einen an dem der Anlenkung an die Achse gegenüberliegenden Ende angebrachten Kugelkopf aufweist, der in einer am Massageelement angeordneten Kugelpfanne gelagert ist, und der Kugelkopf einen sich aus der Kugelpfanne erstreckenden Ansatz zur Verbindung mit dem Massagearm aufweist und das Massageelement ein Tragteil mit auf einer Seite des Tragteils angeordneten Massagekörpern zur Einwirkung auf den menschlichen Körper aufweist, wobei der Kugelkopf zwei gegenüberliegende Zapfen aufweist. Ein derartiger Massagearm ist aus der WO-A-01/74 289 bekannt.

Ein Massagearm mit einem Massageelement ist aus der US-A-1 709 170 bekannt wobei, durch den in einer Kugelpfanne gelagerten Kugelkopf mit einem sich aus der Kugelpfanne erstreckenden Ansatz zur Verbindung mit dem Massagearm die über die Achse erzeugten Oszillationen des Massagearms weitgehend ohne Kraftverlust auf das an der zu massierenden Körperstelle anliegende Massageelement übertragen werden können. Dabei kann das Massageelement relativ zum Massagearm in allen Richtungen abgewinkelt werden, um sich der Lage der zu massierenden Körperstelle anzupassen. Eine Beschränkung der Abwinklung in bestimmten Richtungen ist nur durch die konstruktiven Abmessungen des Massageelements, der daran angeordneten Kugelpfanne, des Massagearms und des sich aus der Kugelpfanne erstreckenden Ansatzes des Kugelkopfes gegeben.

Der Erfindung liegt die Aufgabe zugrunde, die gelenkige Verbindung zwischen einem Massagearm und einem Massageelement der eingangs genannten Art so weiter zu bilden, dass unerwünschte Schwenkbewegungen des Massageelements gegenüber dem Massagearm vermieden und Beschränkungen der Abwinklung in bestimmten Richtungen beseitigt werden.

Die Aufgabe wird bei einem Massagearm mit Massageelement der eingangs genannten Art dadurch gelöst, dass die zapfen des Kugelkopfs in gegenüberliegende Öffnungen in der Kugelpfanne eingreifen, wobei die Öffnungen zum Rand der Kugelpfanne hin lang gestreckt ausgebildet und am Rand geschlossen sind, so dass der Schwenkwinkel des Kugelgelenks in der Ebene, die durch die beiden Längsachsen der Öffnungen gebildet wird, auf einen vorbestimmten Bereich beschränkt ist, die Kugelpfanne mit einer U-förmigen und zum Rand der Kugelpfanne offenen Nut versehen ist, in die der Ansatz hinein verschwenkbar ist, und wobei das Tragteil aus zwei Hälften besteht, an deren Trennlinienbereiche jeweils eine Hälfte der Kugelpfanne einstückig auf der den Massagekörpern gegenüberliegenden Seite des Tragteils an dieses angeformt ist.

Aufgrund der in die gegenüberliegenden lang gestreckten Öffnungen der Kugelpfanne eingreifenden Zapfen des Kugelkopfs wird der Schwenkwinkel des Massageelements in der Ebene der beiden Längsachsen der Öffnungen auf einen vorbestimmten Bereich beschränkt.

Soll sich das Massageelement nur in der die Längsrichtungen der beiden Öffnungen enthaltene Ebene begrenzt verschwenken, ist die Breite der Öffnungen senkrecht zu ihren Längsachsen so ausgelegt, dass sie im wesentlichen dem Durchmesser der Zapfen entspricht.

Bevorzugt erstrecken sich die beiden Längsachsen der Öffnungen im wesentlichen in Längsrichtung des Massagearms und insbesondere des Haltearms, wenn der Massagearm aus einem mit einer ersten angetriebenen Achse verbundenen Haltearm und einem an diesen angreifenden und mit einer zweiten angetriebenen Achse verbundenen Ausleger besteht. Die Öffnungen sind dann parallel zu der aus dem Haltearm und dem Ausleger gebildeten Ebene angeordnet, so dass sich das Massageelement senkrecht zu dieser Ebene nur beschränkt verdrehen kann.

Insbesondere, wenn die Massagearme in der Rückenlehne eines Massagesessels angeordnet sind, erstrecken sich diese bei aufrechter Rückenlehne im wesentlichen in horizontaler Richtung zum Rücken der im Massagesessel sitzenden Person. Durch die langgestreckten Öffnungen in der Kugelpfanne wird dann ein Verschwenken der Massageelemente um ihre vertikale Achse beschränkt und somit ein Verdrehen um diese Achse vermieden.

Aufgrund der U-förmigen und zum Rand der Kugelpfanne hin offenen Nut, in die der Ansatz des Kugelkopfes hinein verschwenkbar ist, kann in der durch die U-förmige Nut verlaufenden Symmetrieebene ein Einklappen des Massagearms gegenüber dem Massageelement erfolgen.

Schließlich wird durch die besondere Ausbildung des Tragteils aus zwei Hälften, an deren Trennlinienbereiche jeweils eine Hälfte der Kugelpfanne einstückig auf der den Massagekörpern gegenüberliegenden Seite des Tragteils an dieses angeformt ist, eine zweckmäßige Herstellung des erfindungsgemäßen Massageelements erreicht.

Aus der bereits erwähnten WO 01/74289 A ist eine Kugelgelenk-Verbindung zwischen einem Massageelement und einem Massagearm mit einem Kugelkopf bekannt, wobei der Kugelkopf von einem Querstift durchtreten ist, der mit seinen beiden stirnseitigen Enden in Führungsnuten des Trägerteils des Massageelements geführt ist. Somit wird eine Pendelbewegung des Massageelements in der senkrecht zum Querstift verlaufenden Ebene gegenüber dem Massagearm ermöglicht, eine Verdrehung des Massageelements um die Längsachse des Massagearms jedoch verhindert.

Aus der US-A-1 799 807 ist eine gelenkige Verbindung zwischen einem Massagearm und einem Massageelement bekannt, die aus zwei kreuzweise angeordneten Schwenkachsen besteht.

Im stand der Technik beschriebene Massagearme sind in verschiedenen Ausführungen bekannt. Üblicherweise besteht die Massageeinheit aus einem in die Rückenlehne eines Massagesessels oder in ein anderes mit einer Massageeinheit auszurüstenden Möbelteil einsetzbaren Massageschlitten, der längs eines Rahmens durch einen Antrieb hin und her fahrbar ist. Der Massageschlitten weist in der Regel zwei motorig angetriebene Achsen auf, über die eine Oszillation zweier mit jeweils einem Massageelement versehener Massagearme erzeugt wird. Dazu besteht jeder Massagearm zweckmäßigerweise aus einem mit der einen Achse gelenkig verbundenen Haltearm, an dessen freien Ende das Massageelement angeordnet ist, und einem mit der zweiten Achse gelenkig verbundenen Ausleger, der mit einem Ende am Haltearm angreift. Zur Erzeugung der Oszillation können beide Achsen an ihren Enden exzentrische Bereiche aufweisen, an denen der Haltearm bzw. der Ausleger gelagert sind. Dabei können die exzentrischen Bereiche an den Enden der mit dem Haltearm verbundenen Achse gegenüber dieser Achse abgewinkelt sei, so dass die Massageelemente tragenden Haltearme bei Rotation dieser Achse eine Schwenkbewegung um eine im wesentlichen horizontalen Achse durchführen, die sich durch den Schnittpunkt der betreffenden Achse und der abgewinkelten Achse der exzentrischen Bereiche erstreckt. Die durch diese Bewegung der Massageelemente erzeugte Massagewirkung wird "Kneten" genannt.

Die Bewegung der mit dem Ausleger verbundenen Achse ist derart, dass in Überlagerung mit der exzentrischen Oszillation der mit den Halterarmen verbundenen Achse über die Ausleger eine im wesentlichen vertikale Bewegung, gegebenenfalls mit einer senkrecht zum Rahmen gerichteten Komponente, der Massageelemente erzeugt wird. Die durch diese Bewegung ausgeübte Massagewirkung wird auch "Klopfen" genannt.

Massagearme dieser Art sind zum Beispiel aus der WO 97/37627 A bekannt. Die an den Haltearmen angeordneten rollenförmigen Massageelemente sind um eine im wesentlichen horizontal angeordnete Achse drehbar.

Bei anderen bekannten Massagearmen sind die Massageelemente in einer flachen bzw. handförmigen Gestalt ausgebildet und wirken mit mehreren daran angeordneten Massagekörpern auf den Rücken der im Massagesessel oder dergleichen sitzenden Person ein.

Zweckmäßigerweise sind die Tragteilhälften und die Kugelpfannenhälften als jeweils einstückig gespritzte Kunststoffteile ausgebildet.

Ein Ausführungsbeispiel der Erfindung wird im Folgenden anhand der Zeichnung näher erläutert. In der Zeichnung zeigen:
- Fig. 1: eine perspektivische Darstellung eines Massagearms mit daran angeordnetem Massageelement,
- Fig. 2: eine Seitenansicht des in Figur 1 gezeigten Massagearms mit Massageelement und
- Fig. 3: eine Frontansicht des in Fig. 1 gezeigten Massagearms mit Massageelement.

Bei dem in der Zeichnung dargestellten Ausführungsbeispiel eines Massagearms 1 mit einem Massageelement 2 ist der Massagearm 1 durch eine Art kugelförmiges Kardangelenk 3 mit dem Massageelement 2 verbunden.

Von dem Massagearm 1 ist in der Zeichnung nur der Haltearm 4 gezeigt, der durch ein Lager 5 an einer in der Zeichnung nicht dargestellten motorisch angetriebenen Achse frei gelagert ist. Die Lagerung erfolgt an einem exzentrischen Ende der Achse, das gegenüber der Achse in einer Richtung geneigt angeordnet ist, sodass sowohl eine exzentrische Oszillation auf den Haltearm 4 parallel zu der Zeichnungsebene von Fig. 2 als auch eine Verschwenkung des Haltearms 4 senkrecht zu der Zeichnungsebene von Fig. 2 erzeugt wird.

An dem mittleren Bereich des Haltearms 4 angelenkt ist ein in der Zeichnung nicht dargestellter Ausleger, der mit einer ebenfalls in der Zeichnung nicht dargestellten zweiten Achse gelenkig verbunden ist. Über die motorische Bewegung der zweiten Achse wird auf den Ausleger und über diesen auf den Haltearm 4 ebenfalls eine oszillatorische Bewegung erzeugt, die im wesentlichen parallel zum Massageelement 2 verläuft, gegebenenfalls mit einer Bewegungskomponente senkrecht zum Massageelement 2. Diese oszillatorische Bewegung führt in Überlagerung mit der exzentrischen Bewegung des Haltearms 4 zu der sogenannten "Klopf" -Bewegung, während das Verschwenken des Haltearms 4 im wesentlichen in der vertikalen und zur Zeichnungsebene von Fig. 2 senkrechten Ebene die sogenannte "Knet" - Bewegung hervorruft.

Wie ebenfalls aus der Zeichnung hervorgeht, besteht das Massageelement 2 aus einem flachen, handförmigen Tragteil 6 mit auf der dem Haltearm 4 gegenüberliegenden Seite angeordneten Massagekörpern zur Einwirkung auf den menschlichen Körper. Zur Aufnahme der etwa halbkugelförmigen Massagekörper 7 sind entsprechende Öffnungen 8 im Tragteil 6 vorgesehen. Bei dem in der Zeichnung dargestellten Ausführungsbeispiel sind vier Massagekörper 7 vorgesehen. Diese können natürlich in der Form und Anzahl den jeweiligen Erfordernissen angepasst gewählt werden.

Das dem Massagearm 1 mit dem Massageelement 2 verbindende kugelförmige Kardangelenk 3 besteht, wie aus der Zeichnung hervorgeht, aus einem am Haltearm 4 an dessen dem Gelenk 5 überliegenden Ende angebrachten Kugelkopf 9 und einer am Tragteil 6 an dessen den Massagekörpern 7 gegenüberliegenden Seite angeformten Kugelpfanne 10. Der Kugelkopf 9 ist am Haltearm 4 über einen zylindrischen Ansatz 11 verbunden.

Der Kugelkopf 9 weist zwei gegenüberliegende Zapfen 12 auf, die sich senkrecht zum Massagearm erstrecken und in gegenüberliegende Öffnungen 13 in der Kugelpfanne 10 eingreifen. Die Zapfen 12 und Öffnungen 13 verhindern ein Verdrehen des Massageelements 2 um die Achse des zylinderförmigen Ansatzes 11 des Kugelkopfs 9.

Die Öffnungen 13 sind in axialer Richtung des zylinderförmigen Ansatzes 11 des Kugelkopfs 9 langgestreckt ausgebildet, sodass der Schwenkwinkel der gelenkigen Verbindung sich in dem Massagearm 1 und dem Massageelement 2 in der vertikalen Ebene senkrecht zur Zeichnungsebene von Fig. 2 auf einen vorbestimmten Bereich beschränkt ist. Dadurch wird ein Verdrehen des Massageelements 2 in dieser Ebene verhindert.

Wie insbesondere aus den Fign. 1 und 3 hervorgeht, ist die Kugelpfanne 10 mit einer U-förmigen und zum Rand der Kugelpfanne 10 offenen Nut 14 versehen, in die der zylinderförmige Ansatz 11 des Kugelkopfs 9 hinein verschwenkbar ist. Die Nut 14 ist in der Ebene des Massagearms 1 parallel zu der Zeichnungsebene von Fig. 2 und senkrecht zu der Zeichnungsebene von Fig. 3 angeordnet, sodass der Massagearm 1 in dieser Ebene gegenüber dem Massageelement 2 einklappbar ist.

Das Tragteil 6 des Massageelements 2 ist (in der Zeichnung nicht dargestellt) aus zwei Hälften ausgebildet, an deren Trennlinie jeweils eine Hälfte der Kugelpfanne 10 einstückig geformt ist, sodass der Kugelkopf 9 des Massagearms 3 zwischen den Kugelpfannenhälften aufgenommen werden kann. Die Tragteilhälften mit den daran angeformten Kugelpfannenhälften werden durch geeignete Befestigungsmittel miteinander verbunden.

Die Tragteilhälften und die daran angeformten Kugelpfannenhälften sind jeweils als einstückig gespritzte Kunststoffteile ausgebildet.

### Massagearm

- 1: Massagearm
- 2: Massageelement
- 3: Kugelförmiges Kardangelenk
- 4: Haltearm
- 5: Lager
- 6: Tragteil
- 7: Massagekörper
- 8: Öffnung
- 9: Kugelkopf
- 10: Kugelpfanne
- 11: Ansatz
- 12: Zapfen
- 13: Öffnungen
- 14: U-förmige Nut

## Patentansprüche

1. Massagearm (1) mit einem Massageelement (2) für eine in einen Massagesessel oder dergleichen einsetzbare Massageeinheit, wobei der Massagearm (1) an mindestens eine durch einen Antrieb in der Massageeinheit bewegbare Achse anlenkbar ist und mit dem Massageelement (2) durch ein Kugelgelenk (3) verbunden ist, wobei das Kugelgelenk (3) einen an dem der Anlenkung (5) an die Achse gegenüberliegenden Ende angebrachten Kugelkopf (9) aufweist, der in einer am Massageelement (2) angeordneten Kugelpfanne (10) gelagert ist, und der Kugelkopf (9) einen sich aus der Kugelpfanne (10) erstreckenden Ansatz (11) zur Verbindung mit dem Massagearm (1) aufweist und das Massageelement (2) ein Tragteil (6) mit auf einer Seite des Tragteils (6) angeordneten Massagekörpern (7) zur Einwirkung auf den menschlichen Körper aufweist,
wobei der Kugelkopf (9) zwei gegenüberliegende Zapfen (12) aufweist, **dadurch gekennzeichnet, dass** die Zapfen des Kugelkopfs in gegenüberliegende Öffnungen (13) in der Kugelpfanne (9) eingreifen, wobei die Öffnungen (13) zum Rand der Kugelpfanne (10) hin lang gestreckt ausgebildet und am Rand geschlossen sind, so dass der Schwenkwinkel des Kugelgelenks (3) in der Ebene, die durch die beiden Längsachsen der Öffnungen (13) gebildet wird, auf einen vorbestimmten Bereich beschränkt ist, die Kugelpfanne (10) mit einer U-förmigen und zum Rand der Kugelpfanne (10) offenen Nut (14) versehen ist, in die der Ansatz (11) hinein verschwenkbar ist, und wobei das Tragteil (6) aus zwei Hälften besteht, an deren Trennlinienbereiche jeweils eine Hälfte der Kugelpfanne (10) einstückig auf der den Massagekörpern (7) gegenüberliegenden Seite des Tragteils (6) an dieses angeformt ist.

2. Massagearm nach Anspruch 1, **dadurch gekennzeichnet, dass** die Tragteilhälften und die Kugelpfannenhälften als jeweils einstückig gespritzte Kunststoffteile ausgebildet sind.

## Claims

1. Massage arm (1), comprising a massage element (2), for a massage unit that can be incorporated into a massage chair or similar, where said massage arm (1) is hingeable on at least one shaft that can be moved by a drive in the massage unit and is connected to the massage element (2) by a ball-and-socket joint (3), where the ball-and-socket joint (3) displays a ball head (9), located on the end opposite the articulated connection (5) to the shaft, which is mounted in a ball socket (10) located on the massage element (2), and the ball head (9) displays an extension (11) projecting beyond the ball socket (10) for connection to the massage arm (1), and the massage element (2) displays a supporting part (6) with massage bodies (7) for acting on the human body located on one side of the supporting part (6), where the ball head (9) displays two opposite pins (12), **characterized in that** the pins of the ball head engage opposite openings (13) in the ball socket (9), where the openings (13) are of elongated design towards the edge of the ball socket (10) and closed at the edge, such that the pivoting angle of the ball-and-socket joint (3) in the plane formed by the two longitudinal axes of the openings (13) is restricted to a predetermined range, the ball socket (10) is provided with a U-shaped groove (14) that is open towards the edge of the ball socket (10) and into which the extension (11) can be pivoted, and where the supporting part (6) consists of two halves, in the parting line area of each of which one half of the ball socket (10) is integrally molded on the supporting part (6) in one piece on the side of the supporting part (6) opposite the massage bodies (7).

2. Massage arm according to Claim 1, **characterized in that** the supporting part halves and the ball socket halves are each designed as plastic parts, injection-molded in one piece.

## Revendications

1. Bras de massage (1) comportant un élément de massage (2) pour une unité de massage utilisable dans un fauteuil de massage ou similaire, le bras de massage (1) étant susceptible d'être articulé sur au moins un axe mobile par un entraînement dans l'unité de massage et étant relié à l'élément de massage (2) par un joint sphérique (3), le joint sphérique (3) comprenant une rotule (9) agencée à l'extrémité opposée à l'articulation (5) sur l'axe et montée dans une cavité articulaire (10) agencée sur l'élément de massage (2), et la rotule (9) comprenant un talon (11) qui s'étend à partir de la cavité articulaire (10) pour la liaison avec le bras de massage (1), et l'élément de massage (2) comprenant une partie porteuse (6) avec des corps de massage (7) agencés sur un côté de la partie porteuse (6) en vue d'agir sur le corps humain, la rotule (9) comprenant deux tenons opposés (12), **caractérisé en ce que** les tenons de la rotule s'engagent dans des ouvertures opposées (13) dans la cavité articulaire (10), les ouvertures (13) étant réalisées allongées vers le bord de la cavité articulaire (10) et étant fermées au bord, de sorte que l'angle de pivotement du joint sphérique (3) dans le plan défini par les deux axes longitudinaux des ouvertures (13) est limité à une plage prédéterminée, la cavité articulaire (10) est munie d'une rainure (14) en forme de U et ouverte vers le bord de la cavité articulaire (10), rainure dans laquelle le talon (11) peut pénétrer par pivotement, la partie porteuse (6) étant constituée de deux moitiés ayant des zones de ligne de séparation au niveau desquelles est conformée d'un seul tenant une moitié respective de la cavité articulaire (10) sur la partie porteuse (6) sur le côté de celle-ci opposé aux corps de massage (7).

2. Bras de massage selon la revendication 1, **caractérisé en ce que** les moitiés de partie porteuse et les moitiés de cavité articulaire sont réalisées chacune sous forme de pièces injectées d'un seul tenant en matière plastique.
